# EUROPÄISCHE PATENTSCHRIFT

(11) **EP 3 396 067 B1**
(45) Veröffentlichungstag und Bekanntmachung des Hinweises auf die Patenterteilung: **04.09.2019**
(21) Anmeldenummer: 18166922.7
(22) Anmeldetag: 12.04.2018
(51) Int. Cl.: E01F 15/14

(54) **ANBINDUNGSSYSTEM ZWISCHEN EINER ANFANGSKONSTRUKTION UND EINER SCHUTZEINRICHTUNG**
ATTACHMENT SYSTEM BETWEEN AN INITIAL STRUCTURE AND A PROTECTIVE DEVICE
SYSTÈME DE LIAISON ENTRE UNE CONSTRUCTION INITIALE ET UN DISPOSITIF DE PROTECTION

(30) Priorität: 26.04.2017 DE 202017102468 U
(43) Veröffentlichungstag der Anmeldung: 31.10.2018
(73) Patentinhaber: SPS SCHUTZPLANKEN GMBH, 63743 Aschaffenburg (DE)
(72) Erfinder: URLBERGER, Karl, 63743 Aschaffenburg (DE)
(74) Vertreter: Staeger & Sperling Partnerschaftsgesellschaft mbB

(56) Entgegenhaltungen:
- EP-A1- 0 611 072
- DE-U1-202004 011 701
- DE-U1-202012 013 270
- DE-U1-202016 100 252
- US-A- 4 815 565

## Beschreibung

Die Erfindung betrifft ein Anbindungssystem zur Anbindung einer energieabsorbierenden und/oder redirektiven Anfangskonstruktion an eine Schutzeinrichtung.

Anbindungssysteme zwischen einer Schutzeinrichtung und Anfangskonstruktionen sind im Stand der Technik beispielsweise aus der DE 20 2005 006 224 U1, der DE 20 2016 100 252 U1 oder der EP 0 611 072 A1 bekannt. Im Falle eines seitlichen Aufpralls eines Fahrzeugs auf die Anfangskonstruktion, bei dem sich das Fahrzeug an der Anfangskonstruktion entlang in Richtung der Schutzeinrichtung bewegt, sollen Anbindungssysteme einen möglichst gleichmäßigen Übergang von der Anfangskonstruktion zu der Schutzeinrichtung schaffen. Ist die weiterführende Schutzeinrichtung aus Beton oder Stahlbeton gebildet, endet diese zumeist zu der Anfangskonstruktion hin abrupt ohne eine Änderung des Querschnitts mit einer Frontseite, sodass ein Fahrzeug, das seitlich auf die Anfangskonstruktion aufprallt und sich in Richtung der Schutzeinrichtung bewegt, trotz eines herkömmlichen Anbindungssystems zumindest teilweise auf die Frontfläche der Schutzeinrichtung trifft. Durch den Aufprall auf die Frontfläche der Schutzeinrichtung wird das Fahrzeug ruckartig abgebremst und zum Teil von der Schutzeinrichtung weg geschleudert, sodass dabei Gefahren für die Fahrzeuginsassen und andere Verkehrsteilnehmer entstehen.

Der Erfindung liegt deshalb die Aufgabe zugrunde, die vorgenannten Nachteile zu überwinden und ein Anbindungssystem zur Anbindung einer Anfangskonstruktion an eine Schutzeinrichtung bereitzustellen, das in der Herstellung günstig und einfach zu montieren ist und dabei eine Führung eines auf eine Anfangskonstruktion treffenden Fahrzeugs zu einer weiterführenden Schutzeinrichtung bereitstellt.

Diese Aufgabe wird durch die Merkmalskombination gemäß Schutzanspruch 1 gelöst.

Erfindungsgemäß wird hierzu ein Anbindungssystem zur Anbindung einer energieabsorbierenden und/oder redirektiven Anfangskonstruktion an eine Schutzeinrichtung, die entlang einer Fahrbahn verläuft, vorgeschlagen. Das Anbindungssystem umfasst ein Verbindungselement und ein Abweiselement, die zwischen der Anfangskonstruktion und der Schutzeinrichtung angeordnet sind, sodass sie einen Übergang zwischen Anfangskonstruktion und Schutzeinrichtung bilden und das Fahrzeug von der Form der Anfangskonstruktion zu der Form der Schutzeinrichtung führen bzw. leiten.

Die Schutzeinrichtung ist angrenzend zu einer Fahrbahn angeordnet, auf der sich das Fahrzeug bewegt, das bei einem Aufprall auf die Anfangskonstruktion durch das Anbindungssystem zu der Schutzeinrichtung hin geleitet werden soll. Die Schutzeinrichtung weist eine fahrbahnseitige und eine fahrbahnabgewandte Seite auf, wobei die fahrbahnabgewandte Seite einer weiteren Fahrbahn zugewandt sein kann. Das Verbindungselement ist fahrbahnseitig mit der Anfangskonstruktion und der Schutzeinrichtung verbunden und leitet insbesondere die Fahrzeugkarosserie des Fahrzeugs zu der fahrbeinseitigen Fläche der Schutzeinrichtung um. Das Abweiselement weist einen ersten Anbindungsabschnitt und einen ersten Leitabschnitt auf, wobei das Abweiselement in dem ersten Anbindungsabschnitt bodenseitig an der Schutzeinrichtung befestigt bzw. an die Schutzeinrichtung angebunden ist. Der erste Leitabschnittsich erstreckt von dem ersten Anbindungsabschnitt abgewinkelt in Richtung einer Zentralachse der Schutzeinrichtung zu der Anfangskonstruktion und dient insbesondere der Führung der Fahrzeugreifen von der Anfangskonstruktion hin zu der Schutzeinrichtung.

Eine energieabsorbierende Anfangskonstruktion nimmt bei einem Aufprall eines Fahrzeugs auf die Anfangskonstruktion Energie auf, die zumindest zum Teil in eine Verformungsarbeit an der Anfangskonstruktion umgewandelt wird. Die Anfangskonstruktion ist vorzugsweise redirektiv, d.h. sie verändert die Bewegungsrichtung anprallender Fahrzeuge und lenkt diese zurück auf die Fahrbahn.

Die Schutzeinrichtung ist bei einer vorteilhaften Ausführungsform aus Beton oder Stahlbeton ausgebildet und weist im Querschnitt ein einseitiges oder doppelseitiges New Jersey- oder Step-Profil auf. Ein New Jersey-Profil sieht im Wesentlichen zwei Flächen in einem Winkel zueinander vor, die dazu dienen das Fahrzeug zurück auf die Fahrbahn zu lenken. Ein Step-Profil hingegen sieht im Wesentlichen zwei parallele auf unterschiedlichen Ebenen liegende Flächen vor. Ist das Profil einseitig ausgebildet, besitzt es nur auf seiner der Fahrbahn zugewandten Seite die Flächen zur Umlenkung des Fahrzeugs. Bei einer doppelseitigen Ausbildung des Profils besitzt es die Flächen auf der fahrbahnzugewandten und fahrbahnabgewandten Seite. Eine Fahrbahn kann auf einer Seite der Schutzeinrichtung oder auf beiden Seiten verlaufen.

Die Schutzeinrichtung weist erfindungsgemäß in einem Bodenbereich eine Umlenkfläche und oberhalb des Bodenbereichs eine Abweisfläche auf. Der Boden entspricht der Fahrbahn oder der Fläche auf der die Fahrbahn verläuft. Prallt ein Fahrzeug auf die Schutzeinrichtung, soll das Fahrzeug entlang der Umlenkflächen an der Schutzeinrichtung nach oben geführt und durch die daraus resultierende Schrägstellung des Fahrzeugs anschließend an der oberen Abweisfläche wieder auf die Fahrbahn gelenkt bzw. geleitet werden.

Aufgrund der unterschiedlichen Formen des Anprallelements und der Schutzeinrichtung, besteht zwischen dem Anprallelement und der Schutzeinrichtung kein nahtloser Übergang. Erfindungsgemäß stellt das Verbindungselement einen solchen Übergang bereit, an dem entlang das Fahrzeug geleitet werden kann. Dazu weist das Verbindungselement zumindest vier Flächenabschnitte bzw. Flächen auf, die voneinander jeweils durch eine Knicklinie getrennt sind. Das Verbindungselement ist jeweils an den Knicklinien umgeformt, wobei die jeweils benachbarten Flächenabschnitte abgewinkelt sind. Das Verbindungselement ist in einem ersten Flächenabschnitt der vier Flächenabschnitte mit der Abweisfläche der Schutzeinrichtung und in einem vierten Flächenabschnitt der vier Flächenabschnitte mit der Anfangskonstruktion verbunden. Der zweite und dritte Flächenabschnitt der vier Flächenabschnitte liegen entlang der Zentralachse zwischen dem ersten und dem vierten Flächenabschnitt und bilden einen Übergang zwischen dem ersten und dem vierten Flächenabschnitt. Der zweite und die dritte Flächenabschnitt sind jeweils im Wesentlichen dreieckig ausgebildet und so zwischen dem ersten und dem vierten Flächenabschnitt angeordnet, dass bei einer Belastung des Verbindungselements in Richtung der Zentralachse die einzelnen Flächenabschnitte wie ein Fachwerk wirken und durch Normalkräfte beansprucht werden.

Alternativ besteht das Verbindungselement aus getrennten Elementen die jeweils einem Flächenabschnitt entsprechen und an ihren Kanten, die den Knicklinien entsprechen, miteinander beispielsweise durch Schweißen verbunden sind, sodass sie gemeinsam das Verbindungselement bilden.

Bei einer weiteren vorteilhaften Weiterbildung ist das Abweiselement in seinem ersten Anbindungsabschnitt in dem Bodenbereich mit der Schutzeinrichtung und/oder mit der Umlenkfläche der Schutzeinrichtung verbunden. Dadurch, dass das Abweiselement mit der Schutzeinrichtung, nicht aber mit der Anfangskonstruktion verbunden ist, wird die Position des Abweiselements bei einem Aufprall eines Fahrzeugs auf die Aufpralldämpfer nicht verändert, sodass die Ausrichtung des Abweiselement gegenüber der Schutzeinrichtung gleichbleibt und das Fahrzeug, insbesondere die Fahrzeugreifen, immer zu der Schutzeinrichtung hin umgelenkt werden.

Zur Erhöhung der Widerstandskraft des Abweiselements ist das Abweiselement in einer Ausgestaltung zumindest in seinem ersten Leitabschnitt mit einem sich über eine Breite der Schutzeinrichtung erstreckenden Ankerelement verbunden. Das Ankerelement ist durch Verbindungsmittel an dem Boden fixierbar und ist insbesondere als Bodenplatte ausgebildet. Ferner wird durch das Ankerelement der der Anfangskonstruktion zugewandte Abschnitt der Schutzeinrichtung mit dem Boden fixiert, sodass dieser bei einer durch das zu leitende Fahrzeug verursachten Kraft nicht seine Position ändert.

Sowohl das Verbindungsmittel als auch das Abweiselement sind vorzugsweise aus Metall gebildet und jeweils einteilig ausgebildet. Das Abweiselement ist im Leitabschnitt mit dem Ankerelement durch Verschweißen stoffschlüssig verbunden.

Bei einer Weiterbildung weist das Abweiselement einen fahrbahnabgewandten zweiten Anbindungsabschnitt und einen fahrbahnabgewandten zweiten Leitabschnitt auf. Der zweite Anbindungsabschnitt ist mit der Schutzeinrichtung auf einer fahrbahnabgewandten Seite der Schutzeinrichtung verbunden. Falls beidseitig der Schutzeinrichtung eine Fahrbahnverläuft, so ist der erste bzw. zweite Anbindungsabschnitt jeweils auf der Seite mit der Schutzeinrichtung verbunden, auf der er angeordnet ist. Ausgehend von dem zweiten Anbindungsabschnitt erstreckt sich dazu abgewinkelt der zweite Leitabschnitt in Richtung der Zentralachse der Schutzeinrichtung und in Richtung der Anfangskonstruktion. Der erste und der zweite Leitabschnitt laufen in einem spitzen Winkel aufeinander zu und sind an einem jeweils anfangskonstruktionsseitigen Bereich miteinander verbunden oder einteilig miteinander ausgebildet. Das Abweiselement ist dadurch keilförmig ausgebildet, wobei die Spitze des Keils in Richtung der Anfangskonstruktion weist und auf der Zentralachse X oder von der Fahrbahn gesehen hinter der Zentralachse X angeordnet ist.

Das Abweiselement hat im Anbindungsabschnitt eine zu der Schutzeinrichtung komplementäre Form, wodurch es an mehreren Flächen im Bodenbereich der Schutzeinrichtung anliegt und über die Flächen mit der Schutzeinrichtung verbunden bzw. verbindbar ist.

Der Leitabschnitt besteht aus einem Bodenbereich und einem angrenzenden, darüber liegenden Winkelbereich. Um eine Umlenkung des Fahrzeugs und insbesondere der Fahrzeugräder zu ermöglichen, verlaufen Bodenbereich und Winkelbereich gewinkelt zueinander, sodass der Winkelbereich eine Fläche komplementär zu der Umlenkfläche aufweist und der Leitabschnitt durch den Winkelbereich die Funktion der Umlenkfläche erfüllt und gleichzeitig einen Übergang zu der Umlenkfläche der Schutzeinrichtung bildet. In einem Übergangsbereich des Leitabschnitts zu dem Anbindungsabschnitt ist der Leitabschnitt komplementär zu dem Anbindungsabschnitt ausgebildet. Der Bodenbereich grenzt direkt oder über das Ankerelement an dem Boden an und ist bezüglich des Bodens bzw. des Ankerelements senkrecht ausgerichtet. Der Winkelbereich weißt gegenüber dem Bodenbereich einen Winkel auf, der zumindest im Wesentlichen dem Winkel der Umlenkfläche der Schutzeinrichtung entspricht.

Der Leitabschnitt ist zumindest zum Teil mit dem Anbindungsabschnitt verschweißt, wobei das Abweiselement vorzugsweise einteilig ausgebildet ist.

Bei der Anfangskonstruktion, die durch das Verbindungselement mit der Schutzeinrichtung verbunden ist, handelt es sich um einen Anpralldämpfer. Die als Anpralldämpfer ausgebildete Anfangskonstruktion ist der letzte Anpralldämpfer einer Vielzahl von Anpralldämpfern, die in einer Reihe entlang der Zentralachse der Schutzeinrichtung angeordnet sind. Die Anpralldämpfer werden jeweils durch ein Rohr gebildet, wobei die Längsachsen der Rohre im Wesentlichen senkrecht auf der Fahrbahn stehen.

Bei dem Anbindungssystem dient das Verbindungselement als Übergang und als Führung des Fahrzeugs von der Anfangskonstruktion zu der Abweisfläche der Schutzeinrichtung. Das Abweiselement dient als Übergang und als Führung des Fahrzeugs von der Fahrbahn bzw. dem Boden zu der Umlenkfläche der Schutzeinrichtung.

Die vorstehend offenbarten Merkmale sind beliebig kombinierbar, soweit dies technisch möglich ist und diese nicht im Widerspruch zueinander stehen.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: ein Anbindungssystem zwischen einem Anpralldämpfer und einer Schutzeinrichtung aus einer Seitenansicht;
- Fig. 2: zwei benachbart angeordnete Anbindungssysteme die einen Anpralldämpfer mit jeweils einer Schutzeinrichtung verbinden;
- Fig. 3: ein Anbindungssystem zwischen einem Anpralldämpfer und einer Schutzeinrichtung;
- Fig. 4: das mit der Schutzeinrichtung verbundene Abweiselement;
- Fig. 5: das Abweiselement aus einer Draufsicht;
- Fig. 6: das Abweiselement aus einer Seitenansicht;
- Fig. 7: eine dreidimensionale Darstellung des Abweiselements.

Die Figuren sind beispielhaft schematisch. Gleiche Bezugszeichen in den Figuren weisen auf gleiche funktionale und/oder strukturelle Merkmale hin.

Die Figur 1 zeigt ein Anbindungssystem 1, das einen Anpralldämpfer 2 einer Vielzahl von Anpralldämpfern mit einer Schutzeinrichtung 3 verbindet, in einer Seitenansicht. Die Schutzeinrichtung 3 besteht aus Beton und ist als einseitiges New Jersey-Profil ausgebildet. Der Übergang zwischen dem letzten Anpralldämpfer 2 und der Schutzeinrichtung 3 wird durch das Verbindungselement 10 hergestellt, das die Ebenen und Formen des Anpralldämpfers 2 und der Schutzeinrichtung 3 miteinander verbindet und einen Übergang zwischen ihnen herstellt. Am Boden B fixiert und mit der Schutzeinrichtung 3 durch Schrauben verbunden ist das Abweiselement 20 angeordnet, das für das Fahrzeug einen Übergang von dem Boden bzw. von dem Anpralldämpfer 2 zu der Schutzeinrichtung bildet.

In Figur 2 sind zwei zueinander entlang der Mittellinie S gespiegelt angeordnete Anbindungssysteme 1, die jeweils eine Schutzeinrichtung 3 mit jeweils einem Anpralldämpfer 2 verbinden, aus der Draufsicht gezeigt. Die Schutzeinrichtungen 3 sind jeweils entlang einer Fahrbahn angeordnet, die sich im Bereich der Vielzahl von Anpralldämpfern als Straßengabelung trennen. Die

Übergangselemente 10 verlaufen jeweils von dem Anpralldämpfer 2 zu den jeweiligen Schutzeinrichtungen 3 und zugleich in Richtung der Symmetrielinie nach innen, sodass die Ebenen, entlang derer die Schutzeinrichtung und die Anpralldämpfer das Fahrzeug führen, miteinander verbunden sind. Prallt ein Fahrzeug auf einen der Anpralldämpfer auf, wird die Aufprallkraft durch eine Verformung der Anpralldämpfer gemindert, wobei sich das Fahrzeug weiter entlang der Anpralldämpfer bewegt. Von dem letzten Anpralldämpfer 2 wird das Fahrzeug an seiner Karosserie entlang des Verbindungselements 10 zu der Schutzeinrichtung geführt, wobei zugleich die Fahrzeugreifen des Fahrzeugs durch das Abweiselement nach oben und zu der Schutzeinrichtung hin gelenkt werden. Die jeweiligen Spitzen der keilförmig ausgebildeten Abweiselemente 20 liegen im Bereich der jeweiligen Zentralachse X, auf der auch der Anpralldämpfer 2 liegt, und hinter dem Verbindungselement, sodass das Fahrzeug bzw. die Reifen des Fahrzeugs nicht mit der jeweiligen Spitze in Kontakt treten können.

In Figur 3 ist das Anbindungssystem 1, das bereits in Figur 1 dargestellt wurde, im Detail gezeigt, wobei das Verbindungselement 10 aus vier Flächenabschnitten 11 bis 14 besteht, die voneinander durch Knicklinien 15 getrennt sind. Das Verbindungselement 10 ist jeweils an einer Knicklinie 15 gebogen, sodass ein kraftflussgerechter Übergang zwischen dem Anpralldämpfer 2 und der Schutzeinrichtung 3 besteht. Das Verbindungselement 10 ist in seinem ersten Flächenabschnitt 11 mit der Schutzeinrichtung 3 verbunden und in dem vierten Flächenabschnitt 14 mit dem Anpralldämpfer 2. Der zweite und dritte Flächenabschnitt 12 und 13 sind im Wesentlichen dreieckig ausgebildet und verlaufen jeweils von dem ersten Flächenabschnitt 11 zu dem vierten Flächenabschnitt 14, sodass sie im Belastungsfall einen fachwerkartigen Kraftfluss aufweisen. Die Schutzeinrichtung 3 bildet mehrere Flächen aus, wobei bei einem Aufprall das Fahrzeug entlang der Umlenkfläche 31 an der Schutzeinrichtung 3 nach oben geführt wird und von der Abweisfläche 32 wieder zurück auf die Fahrbahn gelenkt wird.

In Figur 4 wird das Anbindungssystem 1 aus Figur 3 gezeigt, wobei das Verbindungselement 10 und der Anpralldämpfer 2 nicht dargestellt sind, sodass das Abweiselement 20 sichtbar ist. Das Abweiselement 20 weist einen Anbindungsabschnitt 21 auf der fahrbahnzugewandten Seite des Schutzeinrichtung 3 und einen Anbindungsabschnitt 21' auf der fahrbahnabgewandten Seite des Schutzeinrichtung 3 auf, wobei die jeweiligen Anbindungsabschnitte 21, 21' mit der jeweiligen Seite der Schutzeinrichtung 3 durch Schrauben verbunden sind. Von dem jeweiligen Anbindungsabschnitt 21, 21' erstreckt sich ein erster bzw. zweiter Leitabschnitt 22 und 22' die in einem Winkel aufeinander zulaufen. Das Abweiselement 20 weist desweiteren ein Ankerelement 23 auf, durch das es mit dem Boden verbunden ist. Der erste und zweite Leitabschnitt 22 und 22' sind mit dem Ankerelement 23 verschweißt. Der erste Anbindungsabschnitt 21 folgt der Form der Schutzeinrichtung 3 und ist in mehreren, der Form der Schutzeinrichtung 3 folgenden Bereichen bzw Flächen mit der Schutzeinrichtung 3 verbunden. Der erste Leitabschnitt 22 ist in zwei Bereiche geteilt. Einen Bodenbereich 22a in dem der Leitabschnitt mit dem Ankerelement 23 verschweißt ist und dazu abgewinkelt einen Winkelbereich 22b der die Funktion der Umlenkfläche 31 erfüllt und einen Übergang zu der Umlenkfläche 31 der Schutzeinrichtung 3 bildet. Die Schutzeinrichtung ist mit einem einseitigen New Jersey-Profil ausgebildet, wobei das New Jersey-Profil fahrbahnseitig an der Schutzeinrichtung ausgebildet ist.

Figuren 5 bis 7 zeigen jeweils das Abweiselement 20 entsprechend des Abweiselements 20 wie es in Figur 4 gezeigt ist. Insbesondere in Figur 6 ist zu sehen, dass die Kanten des Winkelbereichs 22b zu dem Anpralldämpfer 2 hin schräg und abgerundet verläuft, sodass einem Fahrzeugreifen das steigen entlang des Winkelbereichs 22b erleichtert wird.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen innerhalb des Schutzumfangs der Ansprüche Gebrauch macht. Beispielsweise könnten Verbindungselement und Abweiselement miteinander verbunden sein, wobei eine Sollbruchstelle zwischen Abweiselement und Verbindungselement vorgesehen ist. Zudem kann anstelle eines Anpralldämpfers als Anfangskonstruktion auch eine andere energieabsorbierende und redirektive Anprall-Leiteinrichtung vorgesehen werden.

## Patentansprüche

1. Anbindungssystem (1) zur Anbindung einer energieabsorbierenden und/oder redirektiven Anfangskonstruktion an eine Schutzeinrichtung (3) entlang einer Fahrbahn umfassend die Anfangskonstruktion, die Schutzeinrichtung (3), ein Verbindungselement (10) und ein Abweiselement (20), wobei das Verbindungselement (10 und das Abweiselement (20) zwischen der Anfangskonstruktion und der Schutzeinrichtung (3) angeordnet sind, und wobei
das Verbindungselement (10) fahrbahnseitig mit der Anfangskonstruktion und der Schutzeinrichtung (3) verbunden ist und
das Abweiselement (20) einen ersten Anbindungsabschnitt (21) und einen ersten Leitabschnitt (22) aufweist, wobei das Abweiselement (20) in dem ersten Anbindungsabschnitt (21) bodenseitig an der Schutzeinrichtung (3) befestigt ist und sich der erste Leitabschnitt (22) von dem ersten Anbindungsabschnitt (21) abgewinkelt in Richtung einer Zentralachse X der Schutzeinrichtung (3) zu der Anfangskonstruktion erstreckt, **dadurch gekennzeichnet, dass**
die Schutzeinrichtung (3) in einem Bodenbereich eine Umlenkfläche (31) und oberhalb des Bodenbereichs eine Abweisfläche (32) aufweist,
das Verbindungselement (10) zumindest vier Flächenabschnitte (11, 12, 13, 14) aufweist, die voneinander jeweils durch eine Knicklinie (15), entlang derer sie umgeformt sind, getrennt sind,
das Verbindungselement (10) in einem ersten Flächenabschnitt (11) der vier Flächenabschnitte mit der Abweisfläche der Schutzeinrichtung (3) verbunden ist,
das Verbindungselement (10) in einem vierten Flächenabschnitt (14) der vier Flächenabschnitte mit der Anfangskonstruktion verbunden ist und
der zweite und dritte Flächenabschnitt (12, 13) der vier Flächenabschnitte entlang der Zentralachse X zwischen dem ersten und dem vierten Flächenabschnitt (11, 14) liegen und einen Übergang zwischen dem ersten und dem vierten Flächenabschnitt (11, 14) bilden.

2. Anbindungssystem (1) nach Anspruch 1, wobei
die Schutzeinrichtung (3) aus Beton ist und im Querschnitt als einseitig oder doppelseitiges New Jersey- oder Step-Profil ausgebildet ist.

3. Anbindungssystem (1) nach Anspruch 1, **dadurch gekennzeichnet, dass**
das Abweiselement (20) in seinem ersten Anbindungsabschnitt (21) in dem Bodenbereich mit der Schutzeinrichtung (3) und/oder mit der Umlenkfläche der Schutzeinrichtung (3) verbunden ist.

4. Anbindungssystem (1) nach einem der vorhergehenden Ansprüche 1 bis 3, **dadurch gekennzeichnet, dass**
das Abweiselement (20) zumindest in seinem ersten Leitabschnitt (22) mit einem sich über eine Breite der Schutzeinrichtung (3) erstreckenden Ankerelement (23) verbunden ist und wobei
das Ankerelement (23) durch Verbindungsmittel an dem Boden fixierbar ist und insbesondere als Bodenplatte ausgebildet ist.

5. Anbindungssystem (1) nach dem vorhergehenden Anspruch, **dadurch gekennzeichnet, dass** das Abweiselement (20) zumindest in einem Bereich des ersten Leitabschnitts (22) mit dem Ankerelement (23) verschweißt ist.

6. Anbindungssystem (1) nach einem der vorhergehenden Ansprüche 1 bis 5, **dadurch gekennzeichnet, dass**
das Abweiselement (20) einen fahrbahnabgewandten zweiten Anbindungsabschnitt (21') und einen fahrbahnabgewandten zweiten Leitabschnitt (22') aufweist,
der zweite Anbindungsabschnitt (21') mit der Schutzeinrichtung (3) auf einer fahrbahnabgewandten Seite der Schutzeinrichtung (3) verbunden ist,
und sich der zweite Leitabschnitt (22') von dem ersten Anbindungsabschnitt (21) abgewinkelt in Richtung der Zentralachse X der Schutzeinrichtung (3) zu der Anfangskonstruktion erstreckt und
der erste und der zweite Leitabschnitt (22, 22') an einem jeweils anfangskonstruktionseitigen Bereich miteinander verbunden oder einteilig ausgebildet sind, sodass das Abweiselement (20) keilförmig ausgebildet ist.

7. Anbindungssystem (1) nach einem der vorhergehenden Ansprüche 1 bis 6, **dadurch gekennzeichnet, dass**
das Abweiselement (20) im jeweiligen Anbindungsabschnitt (21, 21') eine zu der Schutzeinrichtung (3) komplementäre Form aufweist.

8. Anbindungssystem (1) nach dem vorhergehenden Anspruch, **dadurch gekennzeichnet, dass**
ein Bodenbereich (22a) des ersten Leitabschnitts (22) und ein angrenzender, darüber liegender Winkelbereich (22b) des Leitabschnitts (22) gewinkelt zueinander verlaufen und der erste Leitabschnitt (22) zumindest in einem Übergangsbereich zu dem ersten Anbindungsabschnitt (21) komplementär zu dem ersten Anbindungsabschnitt (21) geformt ist.

9. Anbindungssystem (1) nach dem vorhergehenden Anspruch, **dadurch gekennzeichnet, dass**
der jeweilige Leitabschnitt (22, 22') mit dem jeweiligen Anbindungsabschnitt (21, 21') verschweißt ist.

10. Anbindungssystem (1) nach einem der vorhergehenden Ansprüche, **dadurch gekennzeichnet, dass**
das Abweiselement (20) einteilig ausgebildet ist.

11. Anbindungssystem (1) nach einem der vorhergehenden Ansprüche, **dadurch gekennzeichnet, dass** die Anfangskonstruktion als ein Anpralldämpfer (2) ausgebildet ist, wobei der Anpralldämpfer ein zu der Schutzeinrichtung (3) hin letzte Anpralldämpfer (2) einer Vielzahl von in einer Reihe entlang der Zentralachse X angeordneten Anpralldämpfern (2) ist und wobei die einzelnen Anpralldämpfer (2) als Rohre ausgebildet sind.

## Claims

1. Attachment system (1) for attaching an energy-absorbing and/or redirective initial structure to a protective device (3) along a road, comprising the initial structure, the protective device (3), a connecting element (10) and a deflector element (20), wherein the connecting element (10) and the deflector element (20) are arranged between the initial structure and the protective device (3), and wherein
the connecting element (10) is attached to the initial structure and the protective device (3) on the road side and
the deflector element (20) has a first attachment section (21) and a first guide section (22), wherein the deflector element (20) in the first attachment section (21) is attached to the protective device (3) at the bottom and the first guide section (22) extends angled from the first attachment section (21) in the direction of a central axis X of the protective device (3) to the initial structure,
**characterized in that**
the protective device (3) has a redirecting surface (31) in a base region and a deflecting surface (32) above the base region,
the connecting element (10) has at least four surface sections (11, 12, 13, 14) which are each separated from one another by a bending line (15) along which they are formed, the connecting element (10) is connected to the deflecting surface of the protective device (3) in a first surface section (11) of the four surface sections,
the connecting element (10) is connected to the initial structure in a fourth surface section (14) of the four surface sections, and
the second and third surface sections (12, 13) of the four surface sections lie along the central axis X between the first and fourth surface sections (11, 14) and form a transition between the first and fourth surface sections (11, 14).

2. Attachment system (1) of claim 1, wherein
the protective device (3) is made of concrete and is constructed in cross-section as a one-sided or double-sided New Jersey or Step profile.

3. Attachment system (1) of claim 1, **characterized in that**
the deflector element (20) is connected in its first attachment section (21) to the protective device (3) in the base region and/or to the redirecting surface of the protective device (3).

4. Attachment system (1) of one of the preceding claims 1 to 3, **characterized in that** the deflector element (20) is connected, at least in its first guide section (22), to an anchor element (23) extending over a width of the protective device (3) and wherein
the anchor element (23) can be fixed to the ground with connecting units and is designed in particular as a base plate.

5. Attachment system (1) of the preceding claim, **characterized in that** the deflector element (20) is welded to the anchor element (23) at least in one region of the first guide section (22).

6. Attachment system (1) of any of the preceding claims 1 to 5, **characterized in that** the deflector element (20) has a second attachment section (21') facing away from the road and a second guide section (22') facing away from the road,
the second attachment section (21') is connected to the protective device (3) on a side of the protective device (3) facing away from the road, and the second guide section (22') extends at an angle from the first attachment section (21) in the direction of the central axis X of the protective device (3) to the initial structure, and
the first and second guide sections (22, 22') are connected to each other or formed in one piece
at a respective region on the initial structure side, so that the deflector element (20) is wedge-shaped.

7. Attachment system (1) of any of the preceding claims 1 to 6, **characterized in that** the shape of the deflector element (20) in the respective attachment section (21, 21') is complementary to the protective device (3).

8. Attachment system (1) of the preceding claim, **characterized in that** a base region (22a) of the first guide section (22) and an adjacent, overlying angular region (22b) of the guide section (22) extend at an angle to one another and the first guide section (22) is shaped complementary to the first attachment section (21) at least in a transition region to the first attachment section (21).

9. Attachment system (1) of the preceding claim, **characterized in that** the respective guide section (22, 22') is welded to the respective attachment section (21, 21').

10. Attachment system (1) of any of the preceding claims, **characterized in that** the deflector element (20) is constructed as a single piece.

11. Attachment system (1) of any of the preceding claims, **characterized in that** the initial structure is designed as an impact damper (2), wherein said impact damper is the impact damper (2) that is closest to the protective device (3) among numerous impact dampers (2) arranged in a row along the central axis X, and wherein the individual impact dampers (2) are designed as tubes.

## Revendications

1. Système de liaison (1) pour la liaison d'une construction initiale absorbant l'énergie et/ou redirective à un dispositif de protection (3) le long d'une chaussée comprenant la construction initiale, le dispositif de protection (3), un élément de raccordement (10) et un élément déflecteur (20), dans lequel l'élément de raccordement (10 et l'élément déflecteur (20) sont agencés entre la construction initiale et le dispositif de protection (3), et dans lequel
l'élément de raccordement (10) est raccordé côté chaussée à la construction initiale et au dispositif de protection (3) et
l'élément déflecteur (20) présente une première section de liaison (21) et une première section de guidage (22), dans lequel l'élément déflecteur (20) est fixé dans la première section de liaison (21) côté sol au niveau du dispositif de protection (3) et la première section de guidage (22) s'étend de la première section de liaison (21) de manière coudée en direction d'un axe central X du dispositif de protection (3) vers la construction initiale,
**caractérisé en ce que**
le dispositif de protection (3) présente une surface de déviation (31) dans une zone de sol et une surface déflectrice (32) au-dessus de la zone de sol,
l'élément de raccordement (10) présente au moins quatre sections de surface (11, 12, 13, 14), qui sont séparées les unes des autres respectivement par une ligne de pliage (15), le long de laquelle elles sont déformées,
l'élément de raccordement (10) est raccordé dans une première section de surface (11) des quatre sections de surface à la surface déflectrice du dispositif de protection (3),
l'élément de raccordement (10) est raccordé dans une quatrième section de surface (14) des quatre sections de surface à la construction initiale et
la deuxième et troisième section de surface (12, 13) des quatre sections de surface se trouvent le long de l'axe central X entre la première et la quatrième section de surface (11, 14) et forment une transition entre la première et la quatrième section de surface (11, 14).

2. Système de liaison (1) selon la revendication 1, dans lequel le dispositif de protection (3) est en béton et est réalisé dans la section transversale en tant que profil New Jersey ou Step unilatéral ou bilatéral.

3. Système de liaison (1) selon la revendication 1, **caractérisé en ce que**
l'élément déflecteur (20) est raccordé dans sa première section de liaison (21) dans la zone de sol au dispositif de protection (3) et/ou à la surface de déviation du dispositif de protection (3).

4. Système de liaison (1) selon l'une quelconque des revendications précédentes 1 à 3, **caractérisé en ce que**
l'élément déflecteur (20) est raccordé au moins dans sa première section de guidage (22) à un élément d'ancrage (23) s'étendant sur une largeur du dispositif de protection (3) et dans lequel
l'élément d'ancrage (23) peut être fixé par des moyens de raccordement au niveau du sol et est réalisé en particulier en tant que plaque de sol.

5. Système de liaison (1) selon la revendication précédente, **caractérisé en ce que** l'élément déflecteur (20) est soudé au moins dans une zone de la première section de guidage (22) à l'élément d'ancrage (23).

6. Système de liaison (1) selon l'une quelconque des revendications précédentes 1 à 5, **caractérisé en ce que**
l'élément déflecteur (20) présente une deuxième section de liaison opposée à la chaussée (21') et une deuxième section de guidage opposée à la chaussée (22'),
la deuxième section de liaison (21') est raccordée au dispositif de protection (3) sur un côté opposé à la chaussée du dispositif de protection (3),
et la deuxième section de guidage (22') s'étend de la première section de liaison (21) de manière coudée en direction de l'axe central X du dispositif de protection (3) vers la construction initiale et
la première et la deuxième section de guidage (22, 22') sont raccordées au niveau d'une zone respectivement côté construction initiale ou réalisées d'un seul tenant de sorte que l'élément déflecteur (20) est réalisé en forme de coin.

7. Système de liaison (1) selon l'une quelconque des revendications précédentes 1 à 6, **caractérisé en ce que**
l'élément déflecteur (20) présente dans la section de liaison (21, 21') respective une forme complémentaire au dispositif de protection (3).

8. Système de liaison (1) selon la revendication précédente, **caractérisé en ce que** une zone de sol (22a) de la première section de guidage (22) et une zone angulaire adjacente située au-dessus (22b) de la section de guidage (22) s'étendent de manière coudée l'une par rapport à l'autre et la première section de guidage (22) est moulée au moins dans une zone de transition vers la première section de liaison (21) de manière complémentaire à la première section de liaison (21).

9. Système de liaison (1) selon la revendication précédente, **caractérisé en ce que** la section de guidage (22, 22') respective est soudée à la section de liaison (21, 21') respective.

10. Système de liaison (1) selon l'une quelconque des revendications précédentes, **caractérisé en ce que**
l'élément déflecteur (20) est réalisé d'un seul tenant.

11. Système de liaison (1) selon l'une quelconque des revendications précédentes, **caractérisé en ce que** la construction initiale est réalisée en tant qu'amortisseur de chocs (2), dans lequel l'amortisseur de chocs est un dernier amortisseur de chocs (2) vers le dispositif de protection (3) d'une pluralité d'amortisseurs de chocs (2) agencés dans une rangée le long de l'axe central X et dans lequel les différents amortisseurs de chocs (2) sont réalisés en tant que tube.
